# FASCICULE DE BREVET EUROPEEN

(11) **EP 0 018 289 B1**
(45) Date de publication et mention de la délivrance du brevet: **01.06.1983**
(21) Numéro de dépôt: 80400522.1
(22) Date de dépôt: 18.04.1980
(51) Int. Cl.: E03F 1/00, E03B 9/00

(54) **Borne fixe de jonction et de raccordement pour l'asservissement de locaux fixes ou mobiles notamment pour l'alimentation d'une unité sanitaire pouvant elle-même être rattachée à une caravane ou à un camping-car**
Ortfeste anschlussäule für ortsfeste oder bewegliche Räumlichkeiten, insbesondere zur Versorgung einer sanitären Einheit, die selbst an einen Wohn- oder Kampierwagen anschliessbar ist
Stationary junction and connecting column for servicing permanent or mobile localities, especially for the supply of a sanitary unit which itself can be attached to a caravan or camping car

(30) Priorité: 19.04.1979 FR 7909862
(43) Date de publication de la demande: 29.10.1980
(73) Titulaire: Jambry, Jean-François, F-75007 Paris (FR); Milojevic, Dusica, F-75006 Paris (FR)
(72) Inventeur: Jambry, Jean-François, F-75007 Paris (FR); Milojevic, Dusica, F-75006 Paris (FR)
(74) Mandataire: Rodhain, Claude

## Description

L'invention concerne une borne fixe de jonction et de raccordement entre un réseau d'alimentation en eau potable et un réseau électrique basse-tension et une unité sanitaire fixe ou mobile, cette borne assurant également la connexion entre cette unité et un réseau d'évacuation des eaux vannes et des eaux ménagères.

Dans les camps aménagés et en particulier dans les campings, il n'existe actuellement que des équipements collectifs sanitaires souvent sommaires. La situation est sensiblement la même sur les chantiers de construction, voire également certaines écoles rurales, qui ne sont pas toujours dotés des équipements voulus tant sur le plan qualitatif que sur le plan quantitatif.

Le brevet américain US.A-4111 225 décrit un dispositif mobile destiné à recevoir les eaux usées de une ou plusieurs habitations mobiles telles que des caravanes. Ce dispositif est constitué par un réservoir monté sur une remorque et qui recueille successivement les eaux usées des différentes caravanes. Lorsqu'il est plein, la remorque est emmenée à un endroit approprié pour être vidée.

Ce dispositif ne permet pas de résoudre efficacement même le problème de l'évacuation des eaux usées puisque les habitations mobiles ne sont pas reliées en permanence ce qui explique qu'elles doivent comporter un réservoir ou analogue pour le stockage des eaux usées entre deux passages de la remorque. Par ailleurs, ce dispositif connu ne comporte pas d'alimentation en eau potable et en énergie.

La présente invention a pour but de remédier à cette situation et d'offrir aux collectivités, qu'il s'agisse précisément de campings, de chantiers de construction ou d'écoles, des unités sanitaires mobiles pouvant être raccordées aisément à une borne fixe d'asservissement qui fait également partie de l'invention.

La borne fixe d'asservissement présente la particularité de regrouper en un tout compact tous les moyens en eau potable, en électricité et en évacuation des eaux usées, de manière à pouvoir alimenter l'unité sanitaire qui pourra être utilisée telle quelle ou comme complément d'une caravane ou d'un camping-car ne disposant précisément pas de tels moyens sanitaires.

La borne fixe selon l'invention est constituée d'un bloc en matériau résistant formé de deux cellules dont la principale est encastrée dans le sol, sa face supérieure affleurant celui-ci, tandis que l'autre forme la partie émergeante de la borne, ce bloc étant pourvu de raccords pour sa jonction avec l'unité sanitaire dotée de raccords complémentaires, ledit bloc regroupant dans sa cellule inférieure le réseau d'évacuation des eaux vannes et des eaux ménagères, et dans sa cellule supérieure le réseau d'alimentation en eau potable ainsi que le réseau électrique.

Suivant un mode de réalisation, les deux cellules sont de forme sensiblement parallélépipédique et constituent un ensemble en forme de L dont l'aile horizontale est encastrée dans le sol, tandis que l'aile verticale est en saillie et est fixée sur la première.

Suivant une caractéristique de l'invention, l'unité sanitaire raccordée à la borne précitée comprend une première enceinte renfermant des équipements tels que cuvette, lavabo, douche, et une seconde enceinte formant coin cuisine, caractérisée en ce que l'unité sanitaire comprend sur l'une de ses faces frontales une ouverture entourée d'un couloir mobile et extensible, susceptible d'assurer la jonction avec un local d'habitation, les différents réseaux de l'unité sanitaire étant raccordés à la borne de jonction qui peut s'encastrer dans cette unité.

D'autres caractéristiques et avantages de l'invention ressortiront de la description ci-après et des dessins annexés dans lesquels :
- La Figure 1 est une vue en coupe transversale des cellules inférieure et supérieure de la borne, selon un premier mode de réalisation.
- La Figure 2 est une vue en coupe horizontale de la cellule inférieure.
- La Figure 3 est une vue en coupe transversale de la cellule inférieure.
- La Figure 4 est une vue de dessus de la Figure 1.
- La Figure 5 est une vue en coupe transversale des cellules inférieure et supérieure de la borne, selon un second mode de réalisation.
- La Figure 6 est une vue en coupe horizontale de la cellule inférieure de la Figure 5.
- La Figure 7 est une vue en coupe transversale de la cellule inférieure de la Figure 6.
- La Figure 8 est une vue de dessus schématique de l'unité sanitaire raccordée à une caravane ou à un camping-car.
- La Figure 9 est une vue latérale de la Figure 8.

La borne fixe d'asservissement est destinée, comme indiqué précédemment, à l'alimentation des équipements sanitaires qui sont le complément de l'équipement d'une caravane ou d'un camping-car, de type courant. Cette borne est constituée essentiellement de deux parties ou cellules, la partie supérieure regroupant les alimentations en eau, électricité et, en option, la télévision, tandis que la cellule inférieure, destinée à être enterrée, regroupe les évacuations des eaux ménagères et des eaux vannes. Cette cellule inférieure peut être de deux types, soit celui illustré en Figure 1 où cette cellule est reliée à une station d'épuration, soit celui illustré en Figure 5 où cette cellule est reliée à l'égout public.

Dans le cadre du premier mode de réalisation illustré sur les Figures 1 à 4, la borne fixe d'asservissement est constituée essentiellement d'une enveloppe 1, constituant la cellule supérieure 1, cette enveloppe étant résistante aux chocs, pour permettre son encastrement dans un mur en maçonnerie, ladite enveloppe étant divisée en deux compartiments 2 et 3, l'un réservé à l'eau potable, l'autre à l'électricité. Cette enveloppe est fixée, par exemple par boulonnage, sur la cellule inférieure 4 qui, elle aussi, est résistante aux chocs, cette cellule regroupant les réseaux d'évacuation des eaux vannes et des eaux ménagères.

Le compartiment 2 de la cellule supérieure destinée à la distribution de l'eau potable comporte une canalisation aboutissant à un robinet d'arrêt 6. Au-delà de ce robinet, une partie verticale 5₁ permet la pose éventuelle d'un compteur d'eau (non représenté). La conduite 5₁ se termine à l'une de ses extrémités par un robinet extérieur 7, pour prise d'eau potable, et à son autre extrémité par une prise d'eau à raccord universel 8 permettant un branchement immédiat avec une construction fixe ou mobile. Afin d'éviter le gel de l'eau pendant les périodes hivernales, ce compartiment est complété par un isolant thermique 9 disposé intérieurement sur tous ses côtés. Par ailleurs, ce compartiment comporte sur sa face arrière une porte de visite 10 permettant d'avoir accès en particulier au robinet d'arrêt 6. Cette porte permet, par ailleurs, de pouvoir, si nécessaire, calorifuger les conduites 5 et 5₁.

Le compartiment 3 de la cellule supérieure, tel que visible en Figure 4, est lui aussi branché sur le réseau général basse-tension, par l'entremise d'un câble sous fourreau 11, celui-ci aboutissant à un boîtier de connexion 12, lui-même muni d'une porte de visite 13, ce boîtier comportant un disjoncteur différentiel, et une borne de terre (non représentée) ainsi que des prises de courant extérieures étanches 14. Ce boîtier de connexion 12 peut être équipé d'une prise de télévision reliée à une antenne collective.

La cellule inférieure 4 est constituée, comme indiqué précédemment, d'une enveloppe résistante aux chocs et est destinée à être enterrée de façon telle que sa face supérieure 15 affleure le niveau du sol, cette enveloppe 16 étant entourée d'un isolant thermique 17 afin d'éviter le gel des canalisations d'évacuation des eaux vannes et des eaux ménagères. Cette enveloppe 16 est fermée en partie supérieure par un couvercle semi-fixe 18 et par une partie mobile 19 (Figure 4). Ces couvercles 18 et 19 sont réalisés en un matériau suffisamment résistant pour permettre le passage des roues d'un véhicule sans se déformer. Dans le premier mode de réalisation, tel qu'illustré sur les Figures 1 à 4, cette cellule inférieure 4 comprend une canalisation 20 d'un diamètre approprié et munie de tous ses accessoires, en particulier d'un siphon disconnecteur 21 (Figure 3), ce siphon recevant les eaux vannes d'une unité sanitaire individuelle ou collective en 22, soit encore les eaux traitées d'un sanitaire chimique par l'entremise d'un raccord 23, soit enfin les eaux ménagères préalablement dégraissées ou les eaux d'un siphon de sol 24. Les eaux ménagères sont dégraissées à l'aide d'un bac dégraisseur 25 constitué de façon classique de deux bacs de décantation séparés par une paroi 26 ménageant, par rapport au fond du bac, un passage 27 par lequel s'effectue le transfert de l'eau du bac A dans le bac B. Les eaux ménagères d'une unité sanitaire individuelie ou collective, provenant de la conduite 28, se déversent dans le premier bac A puis remplissent progressivement, par le fond, le bac B, après quoi, ces eaux dégraissées sont évacuées par la canalisation 20 ou par un réseau séparé 29.

Dans le second mode de réalisation illustré sur les Figures 5 à 7, la cellule supérieure 30, en saillie, est rigoureusement identique à la cellule 1 de la Figure 1, la différence de construction portant essentiellement sur les équipements de la cellule inférieure 31. En effet, dans ce cas cette cellule inférieure 31 est reliée à un tout-à-l'égout et comprend une canalisation 32 reliée à un siphon disconnecteur 33, celui-ci recevant les eaux vannes d'une unité individuelle ou collective en 34, les eaux ménagères d'une caravane ou similaire en 35, les eaux ménagères d'une unité individuelle ou collective en 36 et enfin, les eaux traitées d'un sanitaire chimique en 37 et les eaux d'un siphon de sol 38 situé sous le robinet d'eau 7. Les canalisations d'amenée des eaux usées 34-36-37 et 35 se jettent donc toutes dans le siphon 33, qui lui-même évacue ces eaux usées par la canalisation de fort diamètre 32.

La borne fixe telle que décrite ci-dessus, qu'il s'agisse du premier mode ou du second mode de réalisation, est destinée à permettre l'asservissement de constructions fixes ou mobiles et, en particulier, d'unités sanitaires qui seront le complément ou le prolongement de caravanes ou de campings-cars qui ne disposent pas d'un tel équipement sanitaire.

L'exemple donné en Figure 8 montre une unité sanitaire constituée de deux cellules 39 et 40. La première renfermant de façon classique un w.c. 41, une douche 42 et un lavabo 43, la seconde cellule étant équipée en coin cuisine avec un évier et une table de travail avec possibilité de rangement 44. Une porte 45 assure la communication entre les deux cellules 39 et 40 et une seconde porte 46 mène dans un vestibule 47, celui-ci comportant deux portes 48 et 49 situées en regard. La face frontale arrière de cette unité sanitaire comportant, dans l'exemple considéré., un couloir extensible 50 en forme de soufflet. Celui-ci assure la jonction entre l'unité sanitaire et la partie postérieure d'une habitation fixe ou mobile, par exemple la face latérale ou arrière d'une caravane 51 ou d'un camping-car. Les alimentations et les évacuations des différents appareils de cette unité sanitaire sont raccordées à la borne d'asservissement 52, en tout point comparable à celles illustrées sur les Figures 1 à 7, la cellule supérieure 1 de cette borne, c'est-à-dire la partie en saillie de cette borne fixe en forme de L, pouvant venir s'encastrer sous l'évier 40, comme cela est visible en Figure 9, soit encore derrière le siège des w.c. ou être accolée à l'unité sanitaire.

L'eau chaude peut être fournie par un accumulateur électrique sim rle ou par un accumulateur électrique couplé avec un capteur solaire ; le chauffage est assuré par des appareils électriques.

Les unités sanitaires telles qu'illustrées sur les Figures 8 et 9 peuvent être groupées pour constituer une installation sanitaire de grande capacité et ses différentes unités peuvent être réalisées en divers matériaux ou être couvertes ou habillées pour permettre leur parfaite insertion dans le site et leur adaptation aux conditions locales.

Il faut, en effet, comprendre que la borne fixe peut assurer l'asservissement de constructions fixes autres que l'unité sanitaire illustrée en Figures 8 et 9 et que cette unité peut, quant à elle, fonctionner seule comme installation sanitaire de chantier ou de colonie de vacances, sans être reliée à une caravane ou à un camping-car, ladite unité étant dans ce cas simplement couplée à la borne fixe qui en assure l'alimentation et l'évacuation des eaux usées.

## Revendications

1. Borne fixe de jonction et de raccordement entre, d'une part, un réseau d'alimentation en eau potable (5) et un réseau électrique (11) et, d'autre part, une unité sanitaire fixe ou mobile, cette borne assurant également la connexion entre cette unité et un réseau d'évacuation des eaux vannes (32) et des eaux ménagères (20, 29), borne caractérisée en ce qu'elle est constituée d'un bloc en matériau résistant formé de deux cellules dont la principale (4, 31) est encastrée dans le sol, sa face supérieure (15) affleurant le sol, tandis que l'autre (1, 30) forme la partie émergeante de la borne, ce bloc étant pourvu de raccords (7, 8, 23, 24, 35, 37) pour sa jonction avec l'unité sanitaire dotée de raccords complémentaires, ledit bloc regroupant dans sa cellule inférieure (4, 31) le réseau d'évacuation des eaux vannes (22-34) et des eaux ménagères (32-28) et dans sa cellule supérieure le réseau d'alimentation en eau potable (5) ainsi que le réseau électrique (11).

2. Borne de jonction et de raccordement selon la revendication 1, caractérisée en ce que ses deux cellules (1, 4 et 30, 31) comportent une isolation thermique (9, 17) et sont superposées et fixéss l'une à l'autre.

3. Borne de jonction et de raccordement selon la revendication 1, caractérisée en ce que les deux cellules (1, 4 et 30, 31) sont de forme sensiblement parallélépipédique et constituent un ensemble en forme de L, dont l'aile horizontale correspondant à la cellule inférieure (4, 31), est encastrée dans le sol tandis que l'aile verticale correspondant à la cellule supérieure (1, 30) est en saillie par rapport à la première.

4. Borne de jonction et de raccordement selon la revendication 1, caractérisée en ce que la cellule inférieure (4) comprend deux réseaux séparés d'évacuation des eaux vannes et des canalisation (22) raccordée au conduit des eaux eaux ména ières1 le premier comprenant une vannes avec interposition d'un siphon disconnecteur (21, 33) et éventuellement d'un siphon de sol (24) affleurant la face supérieure (15) de la cellule inférieure (4) enterrée, le second comprenant une canalisation (29) reliée à un conduit (28) des eaux ménagères avec interposition d'un bac dégraisseur (25).

5. Borne de jonction et de raccordement selon la revendication 4, caractérisée en ce que le bac dégraisseur (25) est relié à la canalisation (20) des eaux vannes.

6. Borne de jonction et de raccordement selon la revendication 4, caractérisée en ce que la face supérieure (15) de la cellule enterrée (4) comprend un raccord (23) piqué sur la canalisation (20) des eaux vannes pour raccorder celle-ci à un sanitaire chimique prévu dans l'unité sanitaire.

7. Borne de jonction et de raccordement selon la revendication 1, caractérisée en ce que la cellule inférieure (4) comprend un seul réseau d'évacuation des eaux vannes et des eaux ménagères constitué d'une canalisation (20) reliée à une arrivée des eaux vannes (24 et 22) et à un raccord (23) des eaux traitées d'un sanitaire chimique, toutes ces eaux se déversant dans un siphon disconnecteur (21), situé en aval des zones de raccordement avec les différentes arrivées.

8. Borne de jonction et de raccordement selon la revendication 1, caractérisée en ce que la cellule supérieure (1, 30) faisant saillie sur le sol renferme une canalisation d'amenée en eau potable (5) pourvue d'un robinet extérieur (7) et d'une prise d'eau à raccord universel (8), un robinet d'arrêt (6) prévu sur cette canalisation étant accessible de l'extérieur par une porte de visite (10) située sur la face arrière de la cellule supérieure (1, 30).

9. Borne de jonction et de raccordement selon la revendication 8, caractérisée en ce que la cellule supérieure comporte un boîtier de jonction électrique (12) reliant le réseau basse-tension (11) à des prises de courant extérieures étanches (14).

10. Borne fixe de jonction et de raccordement selon la revendication 1, raccordée à une unité sanitaire comprenant une première enceinte renfermant des équipements tels que cuvette (41), lavabo (43), douche (42), et une seconde enceinte formant un coin cuisine, caractérisée en ce que l'unité sanitaire comprend, sur l'une de ses faces frontales, une ouverture entourée d'un couloir mobile et extensible (50), susceptible d'assurer la jonction avec un local d'habitation, les différents réseaux de l'unité sanitaire étant raccordés à la borne fixe de jonction qui peut s'encastrer dans cette unité.

11. Borne de jonction et de raccordement selon la revendication 10, caractérisée en ce que le local d'habitation est soit une caravane, soit une maison mobile, soit un camping-car.

## Claims

1. A fixed binding and connecting terminal between on the one hand a supply network of drinking water (5) and an electric network (11) and on the other hand a fixed or mobile sanitary unit, this therminal also ensuring the connection between this unit and a drainage network for sewage water (32) and waster water (20, 29), the terminal being characterized in that it is formed of a block made of resistant material formed. of two celles of which the main cell (4, 31) is embedded in the ground, its upper face (15) being flush with the ground, whereas the other cell (1, 30) forms the emerging part of the terminal, this block being provided with connections (7, 8, 23, 24, 35, 37) to join it to the sanitary unit equipped with additional connections, the said block regrouping in its lower cell (4, 31) the drainage network for the sewage water (22-34) and waste water (32-28) and in its upper cell the supply network of drinking water (5) as well as the electric network (11).

2. A binding and connecting terminal according to claim 1, characterized in that the two cells (1, 4 and 30, 31) comprise a heat insulation (9, 17) and are superposed and fixed one to the other.

3. A binding and connecting terminal according to claim 1, characterized in that the two cells (1, 4 and 30, 31) are of substantially paral- lelepipedal shape and form an assembly in the form of an L, the horizontal wing of which corresponds to the lower cell (4, 31) and is embedded in the ground whereas the vertical wing corresponds to the upper cell (1, 30) and projects with respect to the former.

4. A binding and connecting terminal according to claim 1, characterized in that the lower cell (4) comprises two separate drainage networks for the sewage water and waste water, the first comprising a pipe (22) which is connected to the duct for the sewage water with the interposition of a disconnecting siphon (21, 33) and possibly of a ground siphon (24) which is flush with the upper face (15) of the sunken lower cell (4), the second comprising a pipe (29) connected to a duct (28) for the waste water with the interposition of a degreasing tank (25).

5. A binding and connecting terminal according to claim 4, characterized in that the degreasing tank (25) is connected to the pipe (20) for the sewage water.

6. A binding and connecting terminal according to claim 4, characterized in that the upper face (15) of the sunken cell (4) comprises a connection (23) connected to the pipe (20) for the sewage water in order to connect the pipe to a chemical sanitary unit provided in the toilet unit.

7. A binding and connecting terminal according to claim 1, characterized in that the lower cell (4) comprises a single drainage network for the sewage water and the waste water formed of a pipe (20) which is connected to an inlet for the sewage water (24 and 22) and to a connection (23) for the water treated by a chemical toilet unit, all this water flowing into a disconnecting siphon (21) which is located downstream of the connection zones with the various inlets.

8. A binding and connecting terminal according to claim 1, characterized in that the upper cell (1, 30) projecting above the ground includes an inlet pipe for drinking water (5) provided with an outer tap (7) and a water intake with a universal joint (8), a stopcock (6) provided on this pipe being accessible from the exterior by a manhole (10) located on the rear face of the upper cell (1, 30).

9. A binding and connecting terminal according to claim 8, characterized in that the upper cell comprises an electric junction box (12) connecting the low voltage network (11) to impervious outer sockets (14).

10. A fixed binding and connecting terminal according to claim 1, connected to a sanitary unit comprising a first enclosure containing equipment such as a toilet pan (41), washbasin (43), shower (42) and a second enclosure forming a kitchen area, characterized in that the sanitary unit comprises, on one of its front faces, an opening surrounded by a mobile and extensible corridor (50) which can ensure the junction with a residential unit, the various networks of the domestic water unit being connected to the fixed binding terminal which can be embedded in this unit.

11. A binding and connecting terminal according to claim 10, characterized in that the residential unit is either a caravan, a mobile home or a camping car.

## Patentansprüche

1. Verbindungs- und Anschlussblock zwischen, einerseits, einem Trinkwasserversorgungs- (5) und einem Stromnetz (11) und, andererseits, einer stationären oder einer mobilen Sanitäranlage, dabei gewährleistet dieser Block auch die Verbindung zwischen dieser Anlage und einem Ablaufnetz des Toilettenabwassers (32) und des Haushaltsabwassers (20, 29), dadurch gekennzeichnet, dass er aus einem Block aus widerstandsfähigem Material besteht, der zwei Zellen aufweist, deren Hauptzelle (4, 31) in dem Boden eingelassen ist, wobei ihre Oberseite mit dem Erdboden bündig ist, während die zweite Zelle (1, 30) den herausragenden Teil des Verbindungsblocks bildet, der Anschlussstücke (7, 8, 23, 24, 35, 37) zur Verbindung mit der Sanitäranlage aufweist, die komplementärische Verbindungsstücke hat, dabei sind in der unteren Zelle (4, 31) dieses Blocks das Ablaufnetz des Toilettenabwassers (22 bis 34) und des Haushaltsabwassers (32 bis 38) zusammengesetzt und in der oberen Zelle das Trinkwasserversorgungsnetz (5) sowie das Stromnetz untergebracht (11).

2. Verbindungs- und Anschlussblock nach dem Anspruch 1, dadurch gekennzeichnet, dass seine beiden Zellen (1, 4 und 30, 31) wärmegedämt (9, 17), übereinander angeordnet und untereinander verbunden sind.

3. Verbindungs- und Anschlussblock nach dem Anspruch 1, dadurch gekennzeichnet, dass die beiden Zellen (1, 4 und 30, 31) annähernd die Form eines Parallelepipeds haben und eine L-förmige Einheit bilden, deren waagerechter Schenkel, also die untere Zelle (4, 31) im Boden eingelassen ist, während der senkrechte Schenkel, also die obere Zelle (1, 30), gegenüber der ersten herausragt.

4. Verbindungs- und Anschlussblock nach dem Anspruch 1, dadurch gekennzeichnet, dass die untere Zelle (4) zwei getrennte Ablaufnetze für das Toilettenabwasser und das Haushaltsabwasser aufweist, das erste aus einer Kanalisation (22) bestehend, die mit der Toilettenabwasserleitung über einen zwischengeschalteten Geruchverschluss (21, 33) und eventuell über einen Bodenablauf (24) angeschlossen ist, der mit der oberen Fläche (15) der eingelassenen unteren Zelle (4) bündig ist, das zweite Netz bestehend aus einer Kanalisation (29), die mit einer Haushaltsabwasserleitung (28) mit einem zwischengeschalteten Fettabscheider (25) verbunden ist.

5. Verbindungs- und Anschlussblock nach dem Anspruch 4, dadurch gekennzeichnet, dass der Fettabscheider (25) mit der Toilettenabwasserkanalisation (20) verbunden ist.

6. Verbindungs- und Anschlussblock nach dem Anspruch 4, dadurch gekennzeichnet, dass die obere Seite (15) der in der Erde eingelassenen Zelle (4) ein Anschlussstück (23) aufweist, das auf der Toilettenabwasserkanalisation (20) aufgesetzt ist, um diese mit einer in der Sanitäranlage vorgesehenen chemischen Sanitärzelle zu verbinden.

7. Verbindungs- und Anschlussblock nach dem Anspruch 1, dadurch gekennzeichnet, dass die untere Zelle (4) aus einem einzigen Ablaufnetz für das Toilettenabwasser und das hlaushaltsabwasser besteht, das aus einer Kanalisation (20) besteht, die an einen Toilettenabwasserzulauf (24 und 22) und an einen Anschluss (23) des aufbereiteten Wassers einer chemischen Sanitärzelle angeschlossen ist, alle diese Wasserarten fliessen in einen Geruchverschluss (21), der sich,unter den Anschlussbereichen der verschiedenen Zuläufe befindet.

8. Verbindungs- und Anschlussblock nach dem Anspruch 1, dadurch gekennzeichnet, dass die obere Zelle (1, 30), die aus dem Boden herausragt, eine Trinkwasserzuleitung (5) aufweist, die einen Aussenhahn (7) und einen Universalwasseranschluss (8) aufweist, dabei ist ein auf dieser Leitung vorgesehener Absperrhahn (6) von aussen durch eine Wartungstür (10) zugänglich, die sich auf der Rückseite der oberen Zelle (1, 30) befindet.

9. Verbindungs- und Anschlussblock nach dem Anspruch 8, dadurch gekennzeichnet, dass die obere Zelle einen elektrischen Schaltkasten (12) aufweist, der das Niederspannungsnetz (11) mit wasserdichten Aussensteckdosen (14) verbindet.

10. Feststehender Verbindungs- und An- , .schlussblock nach dem Anspruch 1, der an eine Sanitäranlage angeschlossen ist, bestehend aus einem ersten Raum mit Sanitäreinrichtungen wie Sitzbecken (41), Waschbecken (43), Dusche (42) und einem zweiten Raum als Kochnische, dadurch gekennzeichnet, dass die Sanitäranlage auf einer ihrer vorderseiten eine Öffnung hat, die von einem beweglichen und dehnbaren Gang (50) umgeben ist, der die Verbindung mit einer Wohneinheit gewährleisten kann, dabei sind die verschiedenen Netze der Sanitäranlage an dem feststehenden Verbindungsblock angeschlossen, der in diese Anlage einbaubar ist.

11. Verbindungs- und Anschlussblock nach dem Anspruch 10, dadurch gekennzeichnet, dass der Wohnraum entweder ein Wohnwagen, ein Haus auf Rädern oder ein Campingbus ist.
